# FASCICULE DE BREVET EUROPEEN

(11) **EP 0 560 735 B1**
(45) Date de publication et mention de la délivrance du brevet: **25.10.1995**
(21) Numéro de dépôt: 93830068.8
(22) Date de dépôt: 24.02.1993
(51) Int. Cl.: D05B 23/00

(54) **Dispositif pour le positionnement automatique des bas dans une machine pour coudre les collants**
Vorrichtung zum automatischen Positionieren von Strümpfen in einer Strumpfhosennähmaschine
Apparatus for automatic positioning of stockings in a panty hose sewing machine

(30) Priorité: 13.03.1992 IT FI920067
(43) Date de publication de la demande: 15.09.1993
(73) Titulaire: SOLIS S.r.l., I-50029 Impruneta (Firenze) Fract. Tavarnuzze (IT)
(72) Inventeur: Gazzarrini, Vinicio, I-50023 Impruneta (Firenze) (IT)
(74) Mandataire: Martini, Lazzaro

(56) Documents cités:
- US-A- 3 126 134
- US-A- 3 197 094
- US-A- 4 192 242
- US-A- 4 374 501

## Description

La présente invention a pour objet un dispositif pour le positionnement automatique des bas dans une machine pour la formation des collants, avec la détection automatique de la ligne de jarretière.

Il est connu que pour la fabrication des collants, deux bas sont découpés de manière appropriée longitudinalement à partir de l'extrémité ouverte, c'est-à-dire du bord élastique du corps du bas, jusqu'à une distance prédéterminée par rapport à la ligne de jarretière, laquelle sépare le corps de la jambe, et, successivement, les bords juxtaposés des deux bas ainsi découpés sont cousus ensemble.
Dans ce but, les deux bas à coudre ensemble pour former un collant sont tout d'abord enfilés sur une paire de formes jumelées superposées, puis ils sont alignés verticalement et placés côte à côte de manière à obtenir la correspondance entre les bords élastiques et les lignes de jarretière des deux bas.
Grâce à l'obtention de ladite correspondance, ladite coupe longitudinale conduit à la détermination de deux bords de longueur égale et positionnés de manière identique par rapport à la ligne de jarretière.
Dans une phase successive, les bords juxtaposés des deux bas sont cousus ensemble et forment un collant: la couture étant exécutée sur toute la longueur des bords.
Il s'ensuit que, pour effectuer ladite couture avec la précision qui s'impose, il est nécessaire que la ligne de jarretière soit détectée de manière claire.
Pour résoudre le problème de la détection de la ligne de jarretière sur un bas, on connaît des dispositifs équipés de capteurs optiques sensibles à la différence de densité entre le tissu de la jambe du bas et celle du tissu du corps.
Mais, pour que la ligne de jarretière soit détectée de manière claire par lesdits capteurs, il est nécessaire que les bas soient disposés en correspondance des capteurs précités dans la position étendue, c'est-à-dire sans présenter de plis.

D'après la demande de brevet japonais 1-312.410, on connaît un dispositif pour le positionnement des bas dans une machine pour la formation des collants, lequel comporte:
- des capteurs optiques pour détecter la présence des bas sur les formes jumelées correspondantes, lesquels sont associés à des moyens de coulissement longitudinal des bas sur les formes;
- des capteurs optiques pour détecter la ligne de jarretière des bas ainsi positionnés, lesquels sont associés à des moyens pour transférer lesdites lignes de jarretière dans une position prédéterminée sur les formes;
- des capteurs optiques pour détecter le bord élastique des bas, lesquels sont associés à des moyens pour transférer lesdits bas dans une position prédéterminée sur les formes.

Le fonctionnement de ce dispositif connu peut être décrit de la manière suivante.
Les deux bas, sur lesquels travailler pour former un collant, sont enfilés de manière aléatoire sur les deux formes jumelées.
Lorsque les capteurs de détection de la présence de bas détectent leur présence, les moyens de positionnement des bords élastiques saisissent ces derniers et les introduisent à fond sur les formes et jusqu'à ce que la ligne de jarretière soit enfilée sur les formes et pour permettre ainsi leur détection par les capteurs correspondants. Après quoi des moyens associés auxdits capteurs permettent d'aligner les deux lignes de jarretière. Enfin, les capteurs de détection du bord élastique des bas se déplacent vers et jusqu'à une position d'alignement prédéterminée et les moyens associés de positionnement desdits bords élastiques permettent de les transférer jusqu'à ladite position d'alignement. A ce stade, les corps des bas se trouvent étendus, c'est-à-dire sans plis, sur une longueur prédéterminée et avec les bords élastiques et les lignes de jarretière alignés verticalement de manière à permettre l'exécution de l'opération de découpe successive, correctement.

Mais ce dispositif de positionnement connu présente certains inconvénients. Le plus important de ceux-ci est la nécessité de déplacer le bord élastique et la jambe de chaque bas en deux phases distinctes et au moyen d'organes de positionnement différents, lesquels doivent travailler séparément. Et ceci implique une plus grande complexité de construction de la machine, au détriment de l'économie de production et d'exercice de celle-ci. Par ailleurs, à cause de la complexité de construction dudit dispositif connu, la fiabilité de la machine qui en est équipée s'avère fortement réduite, ce qui entraîne des interventions d'entretien plus fréquentes et des temps d'arrêt plus longs. Un autre inconvénient consiste dans le fait que le temps global nécessaire pour la réalisation d'un collant s'avère fortement conditionné par la vitesse d'exécution des opérations précitées de positionnement des bas sur les formes correspondantes, de sorte que, si on veut augmenter au maximum la vitesse de production des collants et en tenant compte du fait qu'à l'état actuel, il n'est pas possible de réduire ultérieurement les temps de découpe et de couture des bas, il n'est pas possible d'obtenir des marges de tolérances extrêmement étroites dans la détection des lignes de jarretière, ce qui entraîne des imprécisions dans la réalisation des collants.

Par ailleurs le document US-A-3 197 094 décrit une machine pour tendre les bas afin d'améliorer la finition du joint placé au niveau des orteils et de permettre l'inspection, comprenant une forme présentant un passage dans lequel coulisse une tige.

Le but de la présente invention est d'éliminer les inconvénients mentionnés sans augmenter la longueur des formes.

Ce résultat a été atteint, conformément à l'invention, en adoptant l'idée de réaliser un dispositif pour le positionnement automatique des bas dans une machine pour la formation des collants et comprenant deux formes jumelées superposées de support pour les bas, les bras de chaque forme étant prolongés et reliés en correspondance des pointes au moyen d'un archet coplanaire réalisé avec un fil en nylon, dont les bras sont asservis à des moyens d'entraînement le long des bras de la pince entre deux positions, l'une de rétraction maximum pour permettre l'introduction du bas sur la pince et l'autre d'extraction maximum pour obtenir la tension du corps et de la partie supérieure de la jambe du bas et même au-delà, c'est-à-dire avant la pince, de manière à permettre la détection de la ligne de jarretière en dehors, c'est-à-dire avant la pointe de la pince de support du bas correspondant.

Les avantages obtenus grâce à la présente invention consistent essentiellement en ce qu'il est possible d'obtenir le tendage du corps et de la zone supérieure des jambes de chaque bas en une seule phase et avec les mêmes moyens de déplacement; que le temps de réalisation d'un collant s'avère considérablement réduit ou autrement que, pour un même temps utilisé, la vitesse de déplacement des bas est fortement réduite, au profit de la précision dans la détection des lignes de jarretière et, par conséquent, au profit de la qualité des collants réalisés; que le dispositif proposé est de réalisation simple et donc économique et fiable même après une utilisation continue très longue; que les machines pour la production des collants actuellement disponibles peuvent être facilement et rapidement équipées d'un dispositif conforme à l'invention.
Ces avantages et caractéristiques de l'invention ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels: la Fig. 1 représente une vue en plan, partiellement en coupe, d'une pince de machine pour coudre les collants, équipée d'un dispositif pour le positionnement du bas conformément à l'invention; la Fig.2 représente la vue en perspective du dispositif de la Fig. 1 avec l'archet de tendage dans la position de rétraction; la Fig. 3 représente le dispositif de la Fig. 1 avec l'archet de tendage dans la position d'extraction; la Fig. 4 représente la vue axonométrique détaillée, partiellement en coupe, des moyens d'entraînement et de guidage de l'archet de tendage du dispositif de la Fig. 1; la Fig. 5 représente la vue en plan, en coupe, d'une forme alternative de réalisation des moyens d'actionnement de l'archet de tendage; les Fig. 6A et 6B représentent la vue en plan et, respectivement, axonométrique des moyens d'actionnement de l'arche de tendage selon une autre forme de réalisation.

Réduit à sa structure essentielle et en référence aux figures 1-4 des dessins annexés, un dispositif selon l'invention pour le positionnement des bas dans une machine pour coudre les collants avec un capteur optique (18) pour la détection de la ligne de jarretière et comprenant deux formes jumelées de support pour les bas, chacune des formes possédant deux bras horizontaux articulés (10) dont les pointes sont prolongées et reliées au moyen d'un archet (7) réalisé avec un fil en nylon et lequel est coplanaire avec les bras (10) et présente la convexité dirigée vers la machine, prévoit que ledit archet (7) a ses jambes (71) logées de manière coulissante à l'intérieur des bras (10) de la forme correspondante dans leur direction longitudinale entre deux positions, l'une de rétraction maximum et l'autre d'extraction maximum, pour permettre de tendre le bas en dehors et avant la forme, et que ledit capteur optique (18) est dans une position telle que son faisceau lumineux vertical intercepte la ligne de jarretière (17) dans la zone tendue par ledit archet (7) et donc en dehors et avant la forme.

Plus précisément, ledit archet (7) en nylon est asservi:
a) à des moyens d'entraînement et de guidage prévus dans les deux bras (10) de la forme (13) et comprenant pour chaque bras:
   - une tige percée (4) avec un culot (5) à l'extrémité de laquelle est installé fixe le pied de la jambe correspondante (71) de l'archet (7);
   - un premier tube (1) enfilé de manière solidaire sur un deuxième tube (2) calibré à l'intérieur pour le guidage du culot (5) de la tige précitée (4) et une bague (3) pour le guidage de la pointe de la tige précitée (4) étant fixée à l'extrémité desdits tubes;
   - un ressort hélicoïdal (6) de poussée, enfilé sur la tige (4) à l'intérieur du tube (2) et comprimé de manière appropriée entre ladite bague (3) et ledit culot (5) de la tige (4);
b) à des moyens de commande pneumatique de la course active de la tige (4), c'est-à-dire d'extraction de l'archet de tendage (7) par rapport aux bras de la forme (13), avec un raccord (8) monté en ligne avec la tige (4) en correspondance de l'extrémité de chaque bras (10) de la forme (13) qui se trouve du côté opposé de l'archet (7) en nylon.
   L'air comprimé amené au moyen du raccord (8) peut être avantageusement soutiré à partir de la même installation pour la compression de l'air dont chaque machine à coudre les collants est équipée.

Selon une forme alternative de réalisation des moyens d'actionnement de l'archet (7) de tendage, et en référence à la Fig. 5 des dessins annexés, les tiges (4) comportent un élément de butée (14) du côté opposé à celui de la bague de guidage (3): ledit élément de butée (14) étant destiné à être poussé vers l'intérieur des bras (10) par un poussoir (20), en entraînant ainsi la sortie de l'archet (7) par rapport aux bras (10).

Selon une autre forme de réalisation des moyens d'actionnement de l'archet (7) de tendage, et en référence aux Fig. 6A et 6B des dessins annexés, sur le culot (5) de la tige (4) qui est logée dans le bras gauche (10) (respectivement droit) de la forme (13) est fixée une des extrémité d'un câble flexible correspondant (15) muni d'une gaine, l'autre extrémité étant fixée à la partie tournante (21) de l'articulation (22) correspondant au bras droit (10) (respectivement gauche) de la forme (13), et le ressort (6) est enfilé sur ledit câble (15) de manière que la traction des deux câbles (15) amène l'archet de tendage (7) dans la position de rétraction et le relâchement des deux câbles (15) permet au ressort (6) de pousser l'archet de tendage (7) hors de la forme (13).

Le fonctionnement est le suivant.
Après que le bas (16) a été enfilé autour des bras (10) et que de l'air comprimé est envoyé à l'intérieur des tubes (2) à l'archet de tendage (7) d'une forme (13) (Voir Fig. 1) à travers les raccords (8), et la pression exercée par l'air comprimé sur les culots (5) des tiges percées (4) provoque la translation en avant de ces dernières, en surmontant la résistance des ressorts (6). En conséquence, l'archet de tendage (7) est forcé à sortir des bras (10) de la forme (13) et la zone de bas qui se trouve à cheval sur la ligne de jarretière (17) est élargie, c'est-à-dire tendue, en éliminant les plis afin de permettre au capteur optique (18) de détecter de manière claire la ligne de jarretière (17). Au terme de l'opération de positionnement du bas, qui est effectuée en une unique phase et consiste à déplacer le bas sur la forme (13) en éloignant son bord élastique (19) de la pointe de la forme jusqu'à ce que le capteur (18) détecte la ligne de jarretière (17), l'alimentation de l'air comprimé cesse et les ressorts (6) ramènent en arrière dans la forme (13) les tiges percées (4) et, avec elles, l'archet de tendage (7).

En alternative, conformément à l'invention, il est prévu que ledit archet de tendage (7) soit fixé de manière rigide à une seule des tiges (4), pour permettre son actionnement en agissant sur une seule de ses jambes (71) et en prévoyant donc de n'équiper qu'un seul des bras (10) de la forme (13) avec lesdits moyens d'entraînement et de guidage: l'autre bras de la forme étant simplement percé longitudinalement pour permettre le coulissement de l'autre jambe de l'archet (7) lorsque ce dernier est extrait ou rentré.
La fixation de l'arche (7) à une des tiges (4) s'est avérée particulièrement avantageuse pour éviter que l'archet (7) ne reste en position d'extraction en se déformant en rosette lorsque les bras (10,30) de la forme (13) sont écartés avant la couture des collants.

## Revendications

1. Dispositif pour le positionnement des bas dans une machine pour coudre les collants comprenant deux formes jumelées (13) de support pour les bas, chacune des formes possédant deux bras horizontaux articulés (10) dont les pointes sont prolongées et reliées au moyen d'un archet (7) réalisé avec un fil en nylon et lequel est coplanaire avec les bras (10) et présente la convexité dirigée vers la machine, et comprenant en outre des moyens (18) pour la détection de la ligne de jarretière (17) du bas enfilé sur la forme correspondante, caractérisé en ce que ledit archet (7) a ses jambes (71) logées de manière coulissante à l'intérieur des bras (10) de la forme (13) dans leur direction longitudinale et en ce qu'il est asservi:
- à des moyens d'entraînement et de guidage, entre deux positions, l'une de rétraction maximum et l'autre d'extraction maximum, lesquels comprennent: une tige percée (4) avec un culot (5) à l'extrémité de laquelle est installé fixe le pied de la jambe correspondante (71) de l'archet (7); un premier tube (1) enfilé de manière solidaire sur un deuxième tube (2) calibré à l'intérieur pour le guidage du culot (5) de la tige précitée (4) et une bague (3) pour le guidage de la pointe de la tige précitée (4) étant fixée à l'extrémité desdits tubes; un ressort hélicoïdal (6) de poussée, enfilé sur la tige (4) à l'intérieur du tube (2) et comprimé de manière appropriée entre ladite bague (3) et ledit culot (5) de la tige (4); et en ce qu'il est asservi en outre
- à des moyens de commande de l'extraction par rapport aux bras de la forme (13);
et en ce que les moyens de détection de la ligne de jarretière (17) comprennent un capteur optique (18) dans une position telle, par rapport à la forme (13) correspondante, que son faisceau lumineux vertical intercepte la ligne de jarretière (17) qui se trouve en position tendue sur ledit archet (7) et donc en dehors et avant la forme (13).

2. Dispositif selon la revendication 1, caractérisé en ce que lesdits moyens de commande de la course active de la tige (4) d'entraînement de l'archet (7) sont de type pneumatique et comprennent un raccord (8) pour l'alimentation de l'air comprimé, lequel est monté en ligne avec la tige (4) en correspondance de l'extrémité du bras (10) correspondant de la forme (13) qui se trouve du côté opposé de l'archet (7) de tendage.

3. Dispositif selon la revendication 2, caractérisé en ce que l'air comprimé amené au moyen du raccord (8) est soutiré à partir de la même installation pour la compression de l'air dont chaque machine à coudre les collants est équipée.

4. Dispositif selon la revendication 1, caractérisé en ce que lesdits moyens de commande de la course active de la tige (4) d'entraînement de l'archet (7) sont de type mécanique avec un poussoir (20), lequel est destiné à comprimer l'extrémité de la tige (4) dans le bras correspondant (10) de la forme (13).

5. Dispositif selon la revendication 1, caractérisé en ce que lesdits moyens d'activation de la course active de la tige (4) d'entraînement de l'archet (7) comprennent un câble flexible (15) muni d'une gaine, avec une extrémité fixée au culot (5) de ladite tige (4) qui est logée dans le bras correspondant (10) de la forme (13), et avec l'autre extrémité fixée à la partie tournante (21) de l'articulation (22) correspondant à l'autre bras (10) de la forme (13), et un ressort (6) de poussée, enfilé sur le câble correspondant (15) de manière que la traction du câble (15) des deux bras (10) amène l'archet de tendage (7) dans la position de rétraction et le relâchement du câble (15) des deux bras (10) permet au ressort (6) de pousser l'archet de tendage (7) hors de la forme (13).

6. Dispositif selon la revendication 1, caractérisé en ce que une seule des deux jambes (71) dudit archet de tendage (7) est solidaire de la tige (4) d'un des bras (10) de la forme (13), alors que l'autre jambe est libre de se déplacer dans un trou correspondant de l'autre bras (10) de la forme (13), pour permettre d'utiliser les moyens d'entraînement et de guidage d'un seul bras (10) de la forme (13) et assurer la rentrée correcte de l'archet (7).

## Claims

1. Device for positioning the lower parts in a machine for sewing tights, consisting of two paired forms (13) supporting the lower parts, each of the forms having two horizontal articulated arms (10), the points of which are extended and are connected by means of a bow (7) produced with a nylon thread and which is coplanar with the arms (10) and is convex towards the machine and consisting of means (18) for the detection of the garter line (17) of the threaded lower part on the corresponding form, characterized in that the said bow (7) has its legs situated in a sliding manner inside the arms (10) of the form (13) in their longitudinal direction and that it has:
- means of driving and guiding between two positions, one of maximum retraction and the other of maximum extension, which contain: a drilled shaft (4) with a cap (5), at the end of which the foot of the corresponding leg (71) of the bow (7) is fixed; a first tube (1) threaded solidly on a second tube (2) calibrated inside for guiding the cap (5) of the above-mentioned shaft (4) and a collar (3) for guiding the above-mentioned shaft (4) being fixed to the end of the said tube; a helical spring (6) threaded on the shaft (4) inside the tube (2) and compressed in the appropriate way between the said collar (3) and the said cap (5) of the shaft (4); and which also has:
- means of controlling the extension relative to the arms of the form (13);
and that the means of detection of the garter line (17) contain an optical transducer (18) in such a position relative to the form (13) that its vertical luminous beam intercepts the garter line (17) which is situated in a position on the said bow (7) and thus behind and in front of the form (13).

2. Device according to claim 1, characterized in that the said means of control of the active course of the drive shaft (4) of the bow (7) is of the pneumatic type and contains a connection (8) for feeding in compressed air, which is fitted in line with the shaft (4) corresponding to the end of the arm (10) corresponding to the form (13), which is situated on the side opposite the tightening bow (7).

3. Device according to claim 2, characterized in that the compressed air fed in by means of the connection (8) is supplied from the same compressed air installation with which each machine for sewing tights is equipped.

4. Device according to claim 1, characterized in that the said means of control of the active course of the drive shaft (4) of the bow (7) is of the mechanical type with a pusher (20), which is intended to compress the end of the shaft (4) in the corresponding arm (10) of the form (13).

5. Device according to claim 1, characterized in that the said means of activation of the active course of the drive shaft (4) of the bow (7) contain a flexible cable (15) fitted with a sheath, with one end fixed to the cap (5) of the said shaft (4) which is situated in the corresponding arm (10) of the form (13) and with the other end fixed to the rotating part (21) of the articulation (22), corresponding to the other arm (10 ) of the form (13), and a spring (6) threaded on the corresponding cable (15) so that the tightening of the cable (15) of the two arms (10) brings the tightening bow (7) into the retraction position and slackening of the cable (15) of the two arms (10) enables the spring (6) to push the tightening bow (7) outside the form (13).

6. Device according to claim 1, characterized in that one of the two legs (71) of the said tightening bow (7) is solid with the shaft (4) of one of the arms (10) of the form (13), while the other leg is free to move in a hole corresponding to the other arm (10) of the form (13), to enable one to use the means of driving and guiding one arm (10) of the form (13) and to ensure correct return of the bow (7).

## Patentansprüche

1. Vorrichtung zum Positionieren von Strümpfen in einer Strumpfhosennähmaschine, die folgende Bestandteile umfaßt: zwei Zwillingsformen (13) zum Tragen der Strümpfe, von denen jede zwei horizontale Gelenkarme (10) besitzt, deren Spitzen verlängert und vermittels eines Bügels (7) verbunden sind, der von einem Nylonfaden gebildet wird und der mit den Armen (10) koplanar ist, wobei er eine zur Maschine hin gerichtete Konvexität aufweist, sowie Einrichtungen (18) zum Detektieren der Strumpfbandlinie (17) des auf die entsprechende Form aufgezogenen Strumpfes, dadurch **gekennzeichnet,** daß besagter Bügel (7) an seinen Schenkeln (71) im Inneren der Arme (10) der Form (13) in Längsrichtung verschieblich untergebracht und der Einwirkung von folgenden Einrichtungen unterworfen ist:
- Einrichtungen, die zum Bewegen und Führen zwischen zwei Positionen dienen, von denen die eine eine maximal zurückgezogene und die andere eine maximal vorgeschobene Position ist, wobei diese Einrichtungen folgende Bestandteile umfassen: eine durchbohrte Stange (4) mit einem Sockel (5), an deren Ende der Fuß des entsprechenden Schenkels (71) des Bügels (7) befestigt ist; ein erstes Rohr (1), das in fester Weise auf ein zweites Rohr (2) aufgeschoben ist, das im Inneren so bemessen ist, daß es den Sockel (5) der erwähnten Stange (4) führen kann, sowie einen Ring (3), der zum Führen der Spitze der erwähnten Stange (4) am Ende der besagten Rohre befestigt ist; eine Schrauben-Druckfeder (6), die im Inneren des Rohres (2) auf die Stange (4) aufgeschoben und in geeigneter Weise zwischen dem Ring (3) und dem Sockel (5) der Stange (4) zusammengedrückt ist; sowie
- Einrichtungen zum Steuern des Vorschubs bezüglich der Arme der Form (13); und
daß die Einrichtungen zum Detektieren der Strumpfbandlinie (17) einen optischen Sensor (18) umfassen, der sich bezüglich der betreffenden Form (13) in einer solchen Position befindet, daß sein vertikales Lichtbündel die Strumpfbandlinie (17) schneidet, die sich auf dem Bügel (7) und somit außerhalb und vor der Form (13) in einer gespannten Position befindet.

2. Vorrichtung nach Anspruch 1, dadurch **gekennzeichnet,** daß besagte Einrichtungen zum Steuern der aktiven Bewegung der Stange (4) zum Bewegen des Bügels (7) vom pneumatischen Typ sind und einen Anschluß (8) zur Versorgung mit Druckluft aufweisen, der in Linie mit der Stange (4) in Übereinstimmung mit dem Ende des entsprechenden Armes (10) der Form (13) montiert ist, das sich auf der gegenüberliegenden Seite des Spannbügels (7) befindet.

3. Vorrichtung nach Anspruch 2, dadurch **gekennzeichnet,** daß die vermittels des Anschlusses (8) zugeführte Druckluft von derselben Einrichtung für die Kompression von Luft entnommen wird, mit der jede Strumpfhosennähmaschine ausgestattet ist.

4. Vorrichtung nach Anspruch 1, dadurch **gekennzeichnet,** daß die Steuereinrichtungen für die aktive Bewegung der Antriebsstange (4) für den Bügel (7) vom mechanischen Typ mit einem Stößel (20) sind, der dazu dient, das Ende der Stange (4) im entsprechenden Arm (10) der Form (13) zusammenzudrücken.

5. Vorrichtung nach Anspruch 1, dadurch **gekennzeichnet,** daß die Einrichtungen zur Betätigung der aktiven Bewegung der Mitnahmestange (4) des Bügels (7) ein flexibles Kabel (15) umfassen, das mit einer Hülseversehen ist, wobei ein Ende am Sockel (5) der Stange (4) befestigt ist, das im entsprechenden Arm (10) der Form (13) untergebracht ist, und wobei das andere Ende am Drehteil (21) der entsprechenden Anlenkung (22) des anderen Arms (10) der Form (13) befestigt ist, sowie eine Druckfeder (6), die auf das entsprechende Kabel (15) in der Weise aufgeschoben ist, daß das Ziehen des Kabels (15) der beiden Arme (10) den Spannbügel (7) in die zurückgezogene Position mitnimmt und daß das Entspannen des Kabels (15) der beiden Arme (10) es der Feder (6) ermöglicht, den Spannbügel (7) aus der Form (13) herauszuschieben.

6. Vorrichtung nach Anspruch 1, dadurch **gekennzeichnet,** daß ein einziger der beiden Schenkel (71) des Spannbügels (7) mit der Stange (4) eines der Arme (10) der Form (13) fest verbunden ist, während der andere Schenkel frei ist, sich in einem entsprechenden Loch des anderen Arms (10) der Form (13) zu verschieben, um es zu ermöglichen, die Antriebs- und Führungsmittel eines einzigen Armes (10) der Form (13) zu verwenden, und den korrekten Wiedereintritt des Bügels (7) sicherzustellen.
